# EUROPÄISCHE PATENTSCHRIFT

(11) **EP 0 395 824 B1**
(45) Veröffentlichungstag und Bekanntmachung des Hinweises auf die Patenterteilung: **15.06.1994**
(21) Anmeldenummer: 89890130.1
(22) Anmeldetag: 02.05.1989
(51) Int. Cl.: G07F 11/52, G07F 11/54

(54) **Verkaufsautomat für Kleinwaren**
Vending-machine for small objects
Distributeur de petits objets

(43) Veröffentlichungstag der Anmeldung: 07.11.1990
(73) Patentinhaber: AUSTRIA HAUSTECHNIK GESELLSCHAFT M.B.H., A-8786 Rottenmann (AT)
(72) Erfinder: Kostan, Roman, Ing., A-8786 Rottenmann (AT)
(74) Vertreter: Hübscher, Heiner, Dipl.-Ing.

(56) Entgegenhaltungen:
- DE-A- 67 636
- FR-A- 321 859
- FR-A- 623 384
- GB-A- 865 405
- GB-A- 1 325 202
- GB-A- 2 108 477
- US-A- 2 877 076
- US-A- 3 979 017

## Beschreibung

Die Erfindung bezieht sich auf einen Verkaufsautomaten für Kleinwaren, insbesondere Speiseeisprodukte, mit wenigstens einer innerhalb eines Gehäuses, gegebenenfalls einer Tiefkühltruhe drehbar auf einer Lagerachse sitzenden und gleichmäßig verteilte sektorförmige Produktfächer bildenden Warentrommel, die über eine Betätigungseinrichtung und ein Klinkenschaltwerk aus Schaltrad, Schaltklinke, Schalthebel und Sperrklinke schrittweise von Fach zu Fach jeweils in eine einer Entnahmeöffnung des Gehäuses zugeordnete Entnahmeposition verdreh- und in dieser verriegelbar ist, wobei das drehfest und koaxial mit der Trommel verbundene Schaltrad in Zahl und Teilung den Fächern entsprechende Schaltzähne aufweist, der an der in die Schaltzähne eingreifenden Schaltklinke angelenkte Schalthebel über die Betägungseinrichtung gegen die Kraft einer Schalthebelfeder schwenkverstellbar lagert und die in die Schaltzähne des Schaltrades oder in Umfangsrasten der Trommel einrastende Sperrklinke od.dgl. einem Paar von zwei gegensinnig wirkenden Sperrklinken einer durch die Bewegung des Schalthebels lösbaren Drehsperre zugehört.

In diesen Verkaufsautomaten werden Spielzeug, Süßigkeiten u. dgl., vor allem aber portioniert verpackte Speiseeisprodukte, angeboten, welche Waren in die Produktfächer einer Warentrommel eingelegt und für den Kunden in der Entnahmeposition der Trommel durch die Entnahmeöffnung zugänglich sind. Durch entsprechendes Bedienen der meist mit einem Münzautomaten kombinierten Betätigungseinrichtung wird der Reihe nach jedes Fach über den die Trommel schrittweise drehenden Stelltrieb in die Entnahmeposition gebracht, so daß der Kunde jeweils ein und nur ein solches Fach entleeren kann, ohne aufwendige Verschlußmechanismen für die Entnahmeöffnung vorsehen zu müssen. Um mehrere Artikel gleichzeitig anbieten zu können, gibt es entsprechend viele Warentrommeln, die koaxial nebeneinander auf einer gemeinsamen Lagerachse sitzen und jeweils mit einem eigenen Stelltrieb zusammenwirken. Die Lagerachse kann vertikal angeordnet sein, sie verläuft aber in Eisverkaufsautomaten, bei denen als Gehäuse eine Tiefkühltruhe Verwendung findet, horizontal und die Entnahmeöffnungen liegen aus wärmetechnischen Gründen im Truhendeckel.

Um die Warentrommel schrittweise verstellen zu können, gibt es neben Spiralfeder-Antrieben mit über die Betätigungseinrichtung ansteuerbaren Sperrmechanismen, welche Antriebe sich wegen ihrer ungleichmäßigen Antriebsleistung und Störanfälligkeit nicht bewährt haben und elekromotorischen Antrieben (v.g.l.z.B GB-A-2108477), bereits Klinkenschaltwerke als Stelltriebe in verschiedenen Ausführungen, vglz.B.GB-A-865405 doch müssen bisher alle diese Klinkenschaltwerke über Handhebel betätigt werden, was nicht nur einen zusätzlichen mechanischen Aufwand verlangt, sondern vor allem wiederum die Gefahr von Funktionsstörungen, Beschädigungen oder gar einer Zerstörung auf Grund unsachgemäßer Behandlung mit sich bringt.

Der Erfindung liegt daher die Aufgabe zugrunde, diese Mängel zu beseitigen und einen Verkaufsautomaten der eingangs geschilderten Art zu schaffen, der sich durch seinen einfachen und robusten, funktionssicheren und gefahrlos handhabbaren Trommelantrieb auszeichnet.

Die Erfindung löst diese Aufgabe dadurch, daß die Schalthebelfeder als in Stellrichtung am Schalthebel angreifende Schaltfeder eingesetzt und ein mittels der Betätigungseinrichtung aktivierbarer elektrischer Hubmagnet zum Verschwenken des Schalthebels entgegen der Stellrichtung vorgesehen ist, wobei innerhalb des Gehäuses ein den Hubmagneten überbrückender Stellhebel zur Schwenkverstellung des Schalthebels lagert und vorzugsweise alle vorhandenen Stellhebel einen gemeinsamen Handgriff aufweisen. Durch das Zusammenwirken von elektrischem Hubmagnet und Schaltfeder entsteht ein automatischer Antrieb, wobei der elektrische Hubmagnet den Schalthebel lediglich zum Spannen der Schaltfeder zurückzieht und die Schaltfeder selbst die Schaltbewegung verursacht, so daß es zu einer stets gleichbleibenden Antriebsleistung ohne äußere Beeinflussungsmöglichkeit kommt, und ein störungsfreier, funktionssicherer Betrieb gewährleistet ist. Da sich außerdem die Trommeldrehung jederzeit problemlos aufhalten läßt, gibt es auch keinerlei Verletzungsgefahr mehr. Ein den Hubmagneten überbrückender Stellhebel erlaubt weiters eine Verstellung der Trommel unabhängig von diesem Antrieb, was eine einfache, rationelle Befüllung der Warentrommel erlaubt.

Um eine beträchtliche Konstruktionsvereinfachung der Drehsperre bei gleichbleibender Funktionssicherheit zu erreichen, bildet der Schalthebel selbst mit einem Sperransatz die in Stellbewegungsrichtung wirkende Sperrklinke.

In der Zeichnung ist der Erfindungsgegenstand in einem Ausführungsbeispiel rein schematisch veranschaulicht, und zwar zeigen
- Fig. 1: einen erfindungsgemäßen Verkaufsautomaten in teilgeschnittener Draufsicht und
- Fig. 2: einen Querschnitt nach der Linie II-II der Fig. 1 geänderten Maßstabs.

Ein Verkaufsautomat 1, insbesondere zum Verkauf von portioniert verpackten Speiseeisprodukten, besteht aus einer Tiefkühltruhe 2, in der auf einer horizontalen Lagerachse 3 wenigstens eine, beispielsweise vier, Warentrommeln 4 drehbar sitzen. Die Warentrommeln 4 bilden jeweils gleichmäßig verteilte sektorförmige Produktfächer 5 zur Aufnahme der zu verkaufenden Speiseeisprodukte und sind durch eigene Stelltriebe 6 jeweils unabhängig voneinander schrittweise antreibbar, so daß ein Fach 5 nach dem anderen in eine Entnahmeposition gebracht wird, in der das jeweilige Fach 5 genau unter einer mit einem Deckel 7 abgedeckten Entnahmeöffnung 8 der Tiefkühltruhe 2 zu liegen kommt, in welcher Entnahmeposition dann ein Käufer die Ware dem Fach 5 entnehmen kann.

Zur Ansteuerung der Stelltriebe 6 gibt es an der Außenseite der Tiefkühltruhe 2 eine Betätigungseinrichtung 9, die in nicht weiter dargestellter Weise einen Münzautomaten und entsprechende Wahltasten zur Produktauswahl umfaßt. Wird nach ausreichendem Münzeinwurf die Betätigungseinrichtung freigegeben, kann nun der Kunde über die Wahltasten einen bestimmten Stelltrieb 6 aktivieren, der die zugehörige Warentrommel 4 mit den gewünschten Produkten verdreht und damit ein gefülltes Fach 5 in Entnahmeposition bringt, so daß die gewählte Ware nach Öffnen des Deckels 7 durch die Entnahmeöffnung 8 diesem Fach entnommen werden kann.

Um auf einfache, robuste und funktionssichere Weise die schrittweise Verstellung der Trommeln 4 zu erreichen, besteht jeder Stelltrieb 6 aus einem Klinkenschaltwerk mit Schaltrad 10, Schaltklinke 11, Schalthebel 12 und einer Drehsperre 13, 14, wobei die Schalträder 10 an den zugehörigen Trommeln 4 koaxial und drehfest montiert sind und den Fächern 4 in Zahl und Teilung entsprechende Schaltzähne 15 aufweisen. Die in die Schaltzähne 15 eingreifende Schaltklinke 11 ist an dem einen Arm des zweiarmigen Schalthebels 12 angelenkt, dessen anderer Arm über eine Gegenplatte 16 mit einem elektrischen Hubmagnet 17 zusammenwirkt und entgegen der Hubrichtung des Hubmagneten 17 durch eine Schaltfeder 18 beaufschlagt ist. Die in beiden Drehrichtungen wirkende Drehsperre setzt sich aus einer entgegen der Antriebsrichtung wirkenden, in die Schaltzähne 15 des Schaltrades 10 einfallenden Sperrklinke 13 und einer in Antriebsrichtung wirkenden, von einem Sperransatz 14 des Schalthebels 12 gebildeten und in Umfangsrasten 19 der Trommel 4 einrastenden Sperrklinke zusammen, wodurch eine die Trommeln 4 in den jeweiligen Entnahmepositionen verriegelnde sichere Sperre entsteht, die nur für die Stellbewegung durch den Schalthebel 12 selbst gelöst wird.

Wird einer der Stelltriebe 6 über die Betätigungseinrichtung 9 angesteuert, drückt der entsprechende Hubmagnet 17 den Schalthebel 12 gegen die Trommel 4, wodurch einerseits die Schaltfeder 18 gespannt und anderseits die Schaltklinke 11 zurückgezogen wird. Das Verschwenken des Schalthebels 12 bringt den Sperransatz 14 aus der Umfangsrast 19 heraus, so daß die Trommel 4 entriegelt ist und die Schaltfeder 18 nach der Hubmagnetbeaufschlagung des Schalthebels 12 diesen in die Ausgangslage zurückschwenken kann, wobei die Schaltklinke 11, die in den nächstfolgenden Schaltzahn 15 einrastet, das Schaltrad 10 und damit die Trommel 4 um einen Schaltschritt vorwärtsbewegt. Außerdem gleitet, die Sperrklinke 13 zum benachbarten Schaltzahn, fällt hier ein und verhindert eine Rückdrehung, während gleichzeitig der Sperransatz 14 des Schalthebels 12 in die nächstfolgende Rastausnehmung 19 einrastet und eine weitere Drehung in Antriebsrichtung verhindert.

Um die einzelnen Fächer 5 rationell befüllen zu können, gibt es einen Stellhebel 20 mit einem Handgriff 21, welcher allen Stelltrieben 6 zugeordnet ist und unter Überbrückung der Hubmagnete 17 die Schalthebel 12 gemeinsam zu verstellen erlaubt. Nach Öffnen der Tiefkühltruhe 2 können daher die Fächer 5 der Trommeln 4 rasch nachgefüllt werden, wobei ein einfaches Abdeckband 22 im unteren Umfangsbereich der Trommeln 4 ein Herausfallen der Produkte aus den Fächern 5 verhindert.

## Patentansprüche

1. Verkaufsautomat (1) für Kleinwaren, insbesondere Speiseeisprodukte, mit wenigstens einer innerhalb eines Gehäuses, gegebenenfalls einer Tiefkühltruhe (2) drehbar auf einer Lagerachse (3) sitzenden und gleichmäßig verteilte sektorförmige Produktfächer (5) bildenden Warentrommel (4), die über eine Betätigungseinrichtung (9) und ein Klinkenschaltwerk aus Schaltrad (10), Schaltklinke (11), Schalthebel (12) und Sperrklinke (13) od.dgl. schrittweise von Fach (5) zu Fach (5) jeweils in eine einer Entnahmeöffnung (8) des Gehäuses zugeordnete Entnahmeposition verdreh- und in dieser verriegelbar ist, wobei das drehfest und koaxial mit der Trommel (4) verbundene Schaltrad (10) in Zahl und Teilung den Fächern (5) entsprechende Schaltzähne (15) aufweist, der an der in die Schaltzähne (15) eingreifenden Schaltklinke (11) angelenkte Schalthebel (12) über die Betätigungseinrichtung (9) gegen die Kraft einer Schalthebelfeder (18) schwenkverstellbar lagert und die in die Schaltzähne (15) des Schaltrades (10) oder in Umfangsrasten der Trommel (4) einrastende Sperrklinke (13) od.dgl. einem Paar von zwei gegensinnig wirkenden Sperrklinken (13) einer durch die Bewegung des Schalthebels (12) lösbaren Drehsperre zugehört, dadurch gekennzeichnet, daß die Schalthebelfeder als in Stellrichtung am Schalthebel (12) angreifende Schaltfeder (18) eingesetzt und ein mittels der Betätigungseinrichtung (9) aktivierbarer elektrischer Hubmagnet (17) zum Verschwenken des Schalthebels (12) entgegen der Stellrichtung vorgesehen ist, wobei innerhalb des Gehäuses (2) ein den Hubmagneten (17) überbrückender Stellhebel (20) zur Schwenkverstellung des Schalthebels (12) lagert und vorzugsweise alle vorhandenen Stellhebel (20) einen gemeinsamen Handgriff (21) aufweisen.

2. Verkaufsautomat nach Anspruch 1, dadurch gekennzeichnet, daß der Schalthebel (12) ,selbst mit einem Sperransatz (14) die in Stellbewegungsrichtung wirkende Sperrklinke bildet.

## Claims

1. An automatic vending machine (1) for small items, more particularly ice-cream products, comprising at least one goods drum (4) mounted for rotation on a shaft (3) inside a housing, e.g. a frozen food chest (2), and forming uniformly distributed sector-shaped product compartments (5), which drum, by means of an actuating mechanism (9) and a pawl and ratchet indexing mechanism consisting of an indexing wheel (10), indexing pawl (11), indexing lever (12) and locking pawl (13) or the like, is rotatable stepwise from compartment (5) to compartment (5), into a removal position associated with a removal aperture (8) of the housing, in which position it can be locked, the indexing wheel (10) connected coaxially to the drum (4) for rotation therewith having indexing teeth (15) corresponding in number and pitch to the compartments (5), the indexing lever (12) articulated on the indexing pawl (11) which engages the indexing teeth (15) being mounted to pivot by means of the actuating mechanism (9) against the force of an indexing lever spring (18) and the locking pawl (13) or the like which engages in the indexing teeth (15) of the indexing wheel (10) or in peripheral notches in the drum (4) being associated with a pair of two contra-acting locking pawls (13) of a locking means releasable by the movement of the indexing lever (12), characterised in that the indexing lever spring used is an indexing spring (18) acting on the indexing lever (12) in the direction of adjustment and an electrical solenoid (17) activatable by means of the actuating mechanism (9) is provided to pivot the indexing lever (12) against the direction of adjustment, an adjusting lever (20) which bridges the solenoid being mounted inside the housing (2) for pivoting the indexing lever (12), and preferably all the adjusting levers (20) having a common handle (21).

2. An automatic vending machine according to claim 1, characterised in that the indexing lever (12) with a locking attachment (14) itself forms the locking pawl acting in the direction of the adjustment movement.

## Revendications

1. Distributeur automatique de vente (1), pour petits produits, en particulier produits glacés alimentaires, avec au moins un tambour à marchandises (4), constituant des rayons à produits (5), monté tournant à l'intérieur d'un carter, le cas échéant d'une armoire de surgélation (2), reposant sur un axe de palier (3) et les rayons étant distribués régulièrement sous forme de secteurs, tambour susceptible de tourner et d'être verrouillé, par l'intermédiaire d'un dispositif d'actionnement (9) et d'un mécanisme de manoeuvre à cliquet, composé d'une roue de manoeuvre (10), d'un cliquet de manoeuvre (11), d'un levier de manoeuvre (12) et d'un cliquet de blocage (13) ou analogue, le mouvement étant de type pas-à-pas, d'un rayon (5) à un autre (5), chaque fois dans une position de prélèvement associée à l'ouverture de prélèvement (8) du carter, la roue de manoeuvre (10), reliée assujettie en rotation et coaxialement par rapport au tambour (4), présentant des dents de manoeuvre (15) dont le nombre correspond au nombre et à la distribution des rayons (5), le levier de manoeuvre (12), articulé au cliquet de manoeuvre (11), s'engageant dans les dents de manoeuvre (15), étant monté de façon à se déplacer par pivotement, par l'intermédiaire du dispositif d'actionnement (9), à l'encontre de la force d'un ressort de levier de manoeuvre (18), et le cliquet de blocage (13) ou analogue, s'encliquetant dans les dents de manoeuvre (15) de la roue de manoeuvre (10) ou dans des cliquets périphériques du tambour (4), appartenant à une couple de deux cliquets de blocage (13), agissant en sens inverse, d'un verrou de blocage susceptible d'être désolidarisé au moyen du déplacement du levier de manoeuvre (12),
caractérisé en ce que le ressort de levier de manoeuvre est utilisé comme ressort de manoeuvre (18), agissant sur le levier de manoeuvre (12), dans le sens du réglage, et qu'un aimant-moteur (17), susceptible d'être activé électriquement au moyen du dispositif d'actionnement (9) et destiné à faire pivoter le levier de manoeuvre (12) dans le sens inverse du sens de réglage, ést prévu, un levier de réglage (20), destiné à produire un mouvement de réglage pivotant du levier de manoeuvre (12) et pontant l'aimant moteur (17), tourillonnant à l'intérieur du carter (2) et, de préférence, tous les leviers de réglage (20) existants présentant une poignée (21) commune.

2. Distributeur automatique de vente selon la revendication 1,
caractérisé en ce que le levier de manoeuvre (12) proprement dit forme, avec un appendice de blocage (14), le cliquet de blocage agissant dans la direction du déplacement de réglage.
